# FASCICULE DE BREVET EUROPEEN

(11) **EP 0 908 125 B1**
(45) Date de publication et mention de la délivrance du brevet: **16.07.2003**
(21) Numéro de dépôt: 97402352.5
(22) Date de dépôt: 07.10.1997
(51) Int. Cl.: A47F 5/08, A47B 96/06

(54) **Dispositif de fixation universelle sur structures de présentation d'articles ou de stokage**
Universale Befestigungsvorrichtung auf Strukturen für die Ausstellung oder Lagerung von Waren
Universal fixing device on structures for display or storing of articles

(43) Date de publication de la demande: 14.04.1999
(73) Titulaire: SITOUR, F-95100 Argenteuil (FR)
(72) Inventeur: Cholet De Chirac, Claude, 95530 La Frette Sur Seine (FR)
(74) Mandataire: Le Forestier, Eric

(56) Documents cités:
- DE-U- 1 907 920
- FR-A- 1 322 988
- GB-A- 983 392
- GB-A- 990 067
- GB-A- 1 077 792
- US-A- 2 202 811
- US-A- 4 941 632

## Description

La présente invention a trait d'une façon générale aux dispositifs de fixation d'éléments sur des structures de présentation d'articles ou de stockage, en particulier dans des magasins de distribution tels que supermarchés.

L'adjonction d'éléments à une structure de rayonnage, notamment à des fins de présentation améliorée d'articles, de publicité, de promotion etc,... dans ce type de lieu a subi ces dernières décénies un développement important, et il existe aujourd'hui un certain nombre de solutions pour fixer localement sur le rayonnage d'un magasins de tels éléments rajoutés.

Ces solutions font appel à des dispositifs de fixation qui sont conçus spécialement pour tel ou tel type de rayonnage, ou pour telle ou telle partie de structure du rayonnage, et un problème important lié à ce type de dispositif de fixation réside en une impossibilité d'utiliser le dispositif de fixation soit sur une partie de structure du rayonnage pour laquelle il n'a pas été conçu, ces parties pouvant être aussi diverses que des montants d'ossature, des étagèges, des panneaux de fond, etc..., soit sur une structure de rayonnage différente, sachant que les rayonnages fabriqués par les différents fournisseurs ont des constructions, des formes et des dimensions différentes.

Il en résulte la nécessité de concevoir autant de dispositifs de fixation spécifiques qu'il existe de parties de structure différentes envisagées pour les recevoir.

Ceci accroît le coût de revient de ces dispositifs, qui nécessitent chacune une conception et un outillage de fabrication appropriés, et les coûts ce stockage, de par la nécessité de disposer d'un grand nombre de modèles de dispositifs de fixation adaptés aux différents cas.

On connaît ainsi, notamment par GB-A-774 382, GB-A-983 392 et GB-A-990 067 des dispositifs conformes au préambule de la revendication 1, du type boulon-écrou, dans lesquels le boulon est constitué par une tige en forme de "L" au moins partiellement filetée.

La présente invention a pour objet premier de proposer un dispositif de fixation universel, qui puisse avec des moyens communs, éventuellement complétés par des accessoires, permettre la fixation d'éléments sur des parties très diverses d'un rayonnage de magasin, et s'adapter aisément à des rayonnages de différents modèles.

Un autre objet de l'invention est de proposer dispositif de fixation dont la mise en oeuvre soit extrêmement aisée et rapide.

Ainsi la présente invention propose un dispositif de fixation d'un élément sur une partie d'une structure de présentation d'articles ou de stockage, tel qu'il est défini dans la revendication 1.

Des aspects préférés, mais non limitatifs, du dispositif selon l'invention sont définis dans les revendications dépendantes.

D'autres aspects, buts et avantages de la présente invention apparaîtront mieux à la lecture de la description détaillée suivante d'une forme de réalisation préférée de celle-ci, donnée à titre d'exemple et faite en référence aux dessins annexés, sur lesquels :
la figure 1 est une vue en élévation de côté d'un élément muni d'un dispositif de fixation selon l'invention,
la figure 2a est une vue partielle, en partie en élévation de côté et en partie en coupe axiale, de l'élément et d'une première partie du dispositif de fixation selon l'invention,
la figure 2b est une vue en bout de la représentation de la figure 2a,
la figure 3a est une vue en élévation de côté d'un organe de fixation faisant partie du dispositif de fixation selon l'invention,
la figure 3b est une vue en bout de l'organe de la figure 3a,
la figure 4a est une vue de profil en coupe d'un premier accessoire du dispositif de fixation des figures 1 à 3,
la figure 4b est une vue de face de l'accessoire de la figure 4a,
les figures 5a et 5b illustrent en partie en élévation et en partie en coupe un élément pourvu d'un dispositif de fixation selon l'invention, fixé à l'aide de l'accessoire des figures 4a et 4b sur deux barres de charge de rayonnages, ayant des sections différentes, la figure 5b étant une représentation montage en cours,
la figure 6 illustre différentes sections de barres de charge de rayonnages,
la figure 7 est une vue en perspective d'un élément pourvu d'un dispositif de fixation selon l'invention, fixé sur une barre de charge à l'aide de l'accessoire des figures 4a et 4b,
les figures 8a et 8b sont des vues en partie en élévation et en partie en coupe d'un élément pourvu d'un dispositif de fixation selon l'invention et d'une plaque de fond perforée d'un rayonnage, respectivement en cours de montage et après montage,
la figure 9 est une vue en perspective, partiellement en transparence, de l'élément monté à l'aide de son dispositif de fixation sur la plaque de fond perforée,
les figures 10a et 10b sont des vues en partie en élévation et en partie en coupe d'un élément pourvu d'un dispositif de fixation selon l'invention et d'un mât de gondole, respectivement en cours de montage et après montage,
les figures 11a et 11b sont des vues en partie en élévation et en partie en coupe d'un d'un élément pourvu d'un dispositif de fixation selon l'invention, monté respetivement sur les rebords de deux tablettes de rayonnage de types différents, et
la figure 12 est une vue en perspective éclatée d'un élément pourvu d'un dispositif de fixation selon l'invention et d'une paire de seconds accessoires permettant la fixation de l'élément sur rebords de tablettes.

En référence tout d'abord aux figures 1, 2a, 2b, 3a et 3b, on a représenté un élément à rapporter notamment sur un rayonnage ou "gondole" de magasin de distribution à l'aide d'un dispositif de fixation associé, cet élément consistant en l'espèce, mais de façon non limitative, en une potence destinée à l'accrochage d'un panneau d'affichage en papier fort, carton ou analogue, à des fins notamment de publicité, de promotion, etc...

La potence comporte une première partie 10 comportant deux tubes téléscopiques 11, 12, le tube le plus mince 12 portant à son extrémité libre une garniture sphérique de protection 13, et le tube le plus gros 11, recevant de façon coulissante le tube 12, étant à son extrémité opposée emmanché à force dans une embase 14 réalisée par exemple en matière plastique.

Cette embase comporte une partie formant manchon 14a destinée à recevoir le tube 11, et à l'extrémité opposée à l'entrée du tube 11, une collerette 14b en l'espèce de forme circulaire. Dans l'embase 14, et plus précisément de façon affleurante avec la face de la collerette 14b opposée au manchon 14a, est prisonnier un écrou 15 possédant un orifice taraudé débouchant d'un côté à l'intérieur du manchon 14a et du tube 11 qui y est engagé, et de l'autre côté sur la face externe de la collerette 14b.

L'ensemble embase 14/écrou 15 est réalisé avantageusement par surmoulage sur l'écrou.

La potence comporte également un organe de fixation représenté sur les figures 3a et 3b, qui est constitué par une pièce métallique 20 comportant une tige métallique filetée longue 20a, un prolongement 20b de la tige filetée qui comporte sur ses flancs deux faces droites, ce prolongement étant poursuivi par un coude 20c à 90°, au niveau duquel la tige présente une section carrée, coude à partir duquel s'étend une partie transversale 20d de section également carrée.

La partie 20a formant tige filetée est apte à être engagée dans l'écrou 15, comme illustré sur la figure 1, ceci pratiquement jusqu'au coude 20c grâce aux parties de filetage supérieure et inférieure qui subsistent sur le prolongement 20b.

Les figures 4a et 4b représentent un accessoire de fixation 30 destiné dans certains cas de figure à coopérer avec la potence telle que décrite ci-dessus. Cet accessoire se présente sous la forme d'une plaque métallique comportant une partie principale 30a dans laquelle est formée une fente longitudinale verticale 30b de largeur légèrement supérieure au diamètre hors-tout de la section de la pièce 20. Une partie secondaire 30c s'étend sensiblement à 90° à partir du bord inférieur de la partie principale 30a.

On va maintenant décrire différentes utilisations possibles de la potence décrite ci-dessus.

En référence tout d'abord la figure 5a, on a illustré la fixation d'une potence selon l'invention, à l'aide de la plaque 30 des figures 4a et 4b, sur une barre de charge 100d de section rectangulaire appartenant à l'ossature d'une gondole ou rayonnage de magasin.

Dans cette utilisation, la partie de l'organe 20 qui déborde de la collerette 10b de l'élément 10 est engagée à travers la fente 30b de la plaque 30. La partie 20d de l'organe 20 étant dirigée vers le bas et située à distance suffisante de la collerette 10b, on emprisonne avec jeu la partie supérieure de la barre 100d entre la partie 30a de la plaque et ladite partie 20d de l'organe 20. La plaque 30 est en outre positionnée verticalement de telle sorte que sa partie inférieure horizontale 30c soit placée en contact avec la face inférieure de la barre de charge.

Dans cette position, l'élément 10 dans son ensemble est tourné à la main dans le sens de la flèche F, sans outil particulier, pour pincer fermement la partie supérieure de la barre de charge entre la partie 30a de la plaque et la partie 20d de l'organe 20, tandis que par la même action de pincement, la plaque 30 est maintenue dans la position verticale précitée, où la barre de charge est prisonnière entre la partie horizontale 20a et/ou 20b de l'organe 20 et la partie 30c de la plaque 30.

On réalise ainsi d'une manière extrêmement aisée la fixation de la potence sur la barre de charge 100d.

On notera ici que l'ensemble constitué par la potence 10, 20 et son accessoire 30 permet de réaliser une telle fixation sur des barres de charge de sections très diverses, comme le montre la figure 5b où la barre de charge 100a de section bien plus petite que dans le cas de la figure 5a.

A cet égard, la figure 6 illustre différentes sections de barres de charge standard 100a à 100d qui, de façon non limitative, peuvent accueillir une potence selon l'invention.

Les figures 8a, 8b et 9 illustrent la fixation d'une potence selon l'invention, sans l'aide d'un quelconque accessoire, sur une plaque de fond perforée d'un rayonnage.

La plaque de fond 200 comporte une tôle 201 dans laquelle sont formées, de façon régulièrement répartie, des ouvertures 202 qui en l'espèce sont en forme de losanges.

Pour réaliser la fixation, on engage les parties 20c et 20d de l'organe 20 dans l'une des ouvertures 202, en inclinant si nécessaire la potence, puis l'on tourne l'élément 10 sur lui-même selon la flèche F pour engager l'organe 20 dans celui-ci par action de vissage. A la fin de cette opération, la tôle 201 est fermement emprisonnée entre la collerette 14b et la partie 20d de l'organe 20, la fixation étant ainsi assurée. Ladite partie 20d s'étend ici vers le bas, mais d'autres orientations sont possibles.

Afin d'éviter que l'organe 20 ne tourne en même temps que l'élément 10 au cours du vissage, on peut si nécessaire bloquer la partie 20d contre la rotation soit en inclinant légèrement la potence par rapport à la normale au plan de la tôle au cours du vissage, soit en introduisant un outil tel qu'un tournevis, formant butée vis-à-vis de ladite partie 20d, dans l'une des ouvertures 202 adjacentes.

On comprend que la potence selon l'invention peut être fixée sur des plaques de fond perforées très diverses, l'espacement et la taille des perforations n'étant pas une contrainte pour autant que la section de l'organe 20 au moins au niveau de ses parties 20b, 20c et 20d soit inférieure à la plus petite des perforations couramment rencontrées.

Comme on va le décrire en référence aux figures 10a et 10b, la potence selon l'invention peut également être fixée sur une partie d'ossature conventionnellement appelée "mât de gondole", constituée par un montant vertical pourvu d'un certain nombre de perforations allongées verticalement. Un tel mât est conventionnellement prévu pour l'accrochage de tablettes de façon réglable en hauteur des tablettes de la gondole. Un tel mât comporte conventionnellement deux plaques 301, 303 pourvues de telles perforations, respectivement 302, 304 et s'étendant verticalement, parallèlement l'une à l'autre à une certaine distance mutuelle.

Ces deux plaques se situent transversalement en renfoncement entre deux flancs, disposés à angle droit par rapport aux plaques perforées, l'un de ces flancs étant désigné par la référence 305.

La potence est mise en place de la même manière que dans le cas d'une plaque perforée tel qu'illustré sur les figures 8a, 8b et 9, la différence essentielle étant qu'à la fin du serrage, la collerette 14b de l'embase 14 vient prendre appui contre les bords antérieurs des flancs du mât.

On notera à cet égard que le diamètre de ladite collerette est choisi supérieur à l'espacement entre les flancs des mâts les plus couramment rencontrés.

Maintenant en référence aux figures 11a, 11b et 12, on a illustré une potence apte à coopérer avec deux pièces accessoires 40 et 50 pour sa fixation sur le bord avant d'une tablette de rayonnage.

Ainsi la figure 12 montre que l'une de ces pièces, désignée par 40, comporte un fût central 42 dont la section est de préférence carrée, ce fût étant apte à recevoir de façon coulissante la partie 20d de l'organe 20. Sont fixées à ce fût une plaquette arrière 41 et une plaquette avant 43 pourvue de deux ailes horizontales 44 et 45 s'étendant dans la direction opposée à la plaquette 41 à partir des bords supérieur et inférieur de la plaquette 43.

La pièce 50 présente quant à elle un profil en forme générale de "L", avec une partie supérieure horizontale 51 à partir du bord antérieur de laquelle s'étend à angle droit vers le bas une partie 52 verticale formant glissière pour la potence. A cet effet, les bords latéraux de la partie 52 sont repliés à 90° puis à 180° (en 53, 54) pour définir deux gorges verticales dont la largeur est légèrement supérieure à l'épaisseur de la collerette 14b de l'embase 14, tandis que cette même partie 52 est traversée centralement par une fente oblongue 52a débouchant au niveau du bord inférieur de la partie 52, et fermée à son extrémité supérieure. La largeur de cette fente est légèrement supérieure à la largeur maximale de l'organe 20 de la potence.

La figure 11a illustre le montage de la potence équipée de ces deux pièces 40, 50 sur le rebord avant d'une tablette 400a comportant à son extrémité antérieure un rebord descendant incurvé 401a formant porte-étiquette pour l'affichage des prix.

Le montage s'effectue en glissant la collerette 14b de l'embase, de bas en haut selon la flèche F' de la figure 12, dans le logement de la pièce 50 défini par les gorges latérales de sa partie verticale 52, l'organe 20 s'engageant au cours de ce mouvement dans la fente 52a, et en engageant la partie 20d de l'organe 20, à partir du bas et selon la flèche F", dans le fût 42 de la pièce 40. On positionne ensuite l'ensemble ainsi réalisé de telle sorte que la partie horizontale 51 de la pièce 50 vienne se placer sur le dessus de la tablette 400a, et que la pièce 40 vienne se placer en arrière du rebord 401a de la tablette.

La potence étant alors tournée sur elle-même, la partie 20d de l'organe 20 tend à se rapprocher de la collerette 14b de l'embase 14, si bien que le rebord 401a de la tablette se trouve pincé entre la face postérieure de la partie 52 de la pièce 50 et les bords antérieurs libres, situés en vis-à-vis, des ailes 44 et 45 de la pièce 40, pour ainsi réaliser une fixation ferme.

On observera ici que la possibilité de faire coulisser l'embase 14 par rapport à la pièce 50 permet de s'adapter à des rebords de tablettes de différentes hauteurs, la profondeur de ces rebords étant prise en compte par un degré de vissage approprié de l'organe 20 dans l'élément 10.

La figure 11b illustre la fixation de la potence et de ses deux pièces accessoires 40, 50 sur une tablette 400b d'un autre type, possédant un rebord descendant 401b essentiellement vertical et droit.

On observera en outre que, dans tous les cas, la partie 51 de la pièce 50 qui se trouve en appui contre le dessus de la tablette permet de conserver à la potence une orientation horizontal avec des configurations de rebords de tablettes les plus variées.

Bien entendu, la présente invention n'est nullement limitée aux formes de réalisation décrites et représentées, mais l'homme du métier saura y apporter toute variante ou modification conforme à son esprit.

En particulier, la description faite ci-dessus, relative à une potence, s'applique également à la fixation sur rayonnage de toutes sortes d'éléments, et notamment :
- tous autres types de supports ou de dispositifs d'accrochage pour affichettes ou panneaux, notamment à des fins d'affichage, de signalisation, de balisage ou de segmentation,
- des présentoirs tels que paniers, ou étagères annexes pour articles,
- des avancées de rayons, des encadrements de rayons et des habillages de rayons,
- des supports divers pour échantillons, distributeurs de coupons, prospectus, etc...

Dans ce cas, l'homme du métier saura adapter la structure et la forme de l'embase 14, en fonction de l'élément à fixer.

## Revendications

1. Dispositif de fixation d'un élément (11) sur une partie de structure de présentation d'articles ou de stockage, comprenant un organe de fixation (20) en forme générale de « L » et de section transversale régulière, comportant une première partie (20a, 20b) possédant un premier filetage et apte à s'étendre à l'intérieur d'un second filetage appartenant à un organe taraudé (15), et une seconde partie orientée sensiblement à angle droit par rapport à la première partie, dispositif **caractérisé en ce qu'**il comprend en outre une embase (14) d'une part solidaire dudit organe taraudé (15) et d'autre part comportant des aménagements (14a) pour recevoir ledit élément (11), ce dernier étant distinct de la première partie (20a) de l'organe de fixation (20).

2. Dispositif selon la revendication 1, **caractérisé en ce qu'**un écrou (15) définissant ledit premier filetage est noyé dans ladite embase (14).

3. Potence selon la revendication 2, **caractérisé en ce que** ladite embase comporte une collerette terminale (14b) au niveau de laquelle est situé l'écrou (15).

4. Dispositif selon l'une des revendications 1 à 3, **caractérisé en ce que** ledit organe de fixation consiste en une tige filetée (20) pliée à 90° au niveau d'un coude (20c).

5. Dispositif selon la revendication 4, **caractérisé en ce que** la première partie dudit organe de fixation comporte un premier tronçon (20a) fileté sur toute sa périphérie et un deuxième tronçon (20b) dont le filetage est tronqué par deux flancs parallèles, et **en ce que** ledit coude (20c) et la seconde partie (20d) de l'organe de fixation présentent une section carrée.

6. Dispositif selon l'une des revendications 1 à 5, **caractérisé en ce qu'**il comprend en outre une pièce de fixation (30) de profil en forme générale de "L", dont une partie (30a) possède une fente verticale (30b) apte à être traversée par la première partie (20a, 20b) dudit organe de fixation (20), et **en ce que** l'embase (14b), l'organe de fixation (20) et la pièce de fixation (30) sont aptes à coopérer avec les quatre côtés d'une barre (100a-100d) appartenant à ladite structure.

7. Dispositif selon l'une des revendications 1 à 6, **caractérisé en ce qu'**il comprend en outre deux pièces de fixation (40, 50), une première pièce (40) comportant un logement (42) pour recevoir ladite deuxième partie (20d) de l'organe de fixation (20) et une seconde pièce (50) comportant une fente verticale (52a) destinée à être traversée par la première partie (20a, 20b) de l'organe de fixation, et **en ce que** les première (40) et seconde pièces (50) de fixation sont aptes à pincer le rebord antérieur (401a; 401b) d'une tablette (400a; 400b) de ladite structure.

8. Dispositif selon la revendication 7, **caractérisé en ce que** ladite seconde pièce de fixation (50) comporte une partie supérieure plane (51) apte à s'appuyer sur la surface supérieure de ladite tablette (400a; 400b).

9. Dispositif selon l'une des revendications 7 et 8 prise en combinaison avec la revendication 3, **caractérisé en ce que** ladite seconde pièce de fixation (50) comporte des moyens formant glissière verticale pour ladite collerette (14b) de l'embase (14), et **en ce que** ladite fente verticale (52a) de la seconde pièce de fixation est ouverte à l'une de ses extrémités.

10. Dispositif selon l'une des revendications 7 à 9, **caractérisé en ce que** ladite première pièce (40) comporte au moins une aile essentiellement horizontale (44, 45) s'étendant à partir dudit logement et apte à s'appuyer sur l'arrière dudit rebord antérieur (401a; 401b) de la tablette.

11. Dispositif selon l'une des revendications 1 à 10, **caractérisé en ce que** la section dudit organe de fixation (20) est plus petite que la taille des perforations les plus petites (202; 302) formées dans des plaques de fond (200) et/ou dans des mâts d'accrochage (300) standard appartenant à la structure.

12. Dispositif selon la revendication 3, **caractérisé en ce que** la collerette (14b) de l'embase (14) présente une largeur supérieure à l'intervalle le plus grand entre les flancs (305) de mâts d'accrochage (300) standard appartenant à la structure.

13. Dispositif selon l'une des revendications 1 à 12, **caractérisé en ce que** ledit élément est choisi dans le groupe comprenant les supports, notamment potences (11), pour panneaux d'affichage, de signalisation, de balisage ou de segmentation, les présentoirs pour articles, les avancées de rayons, les encadrements de rayons et les habillages de rayons, et les supports pour échantillons, distributeurs de coupons et prospectus.

## Patentansprüche

1. Vorrichtung zur Befestigung eines Elements (11) auf einem Strukturteil zur Ausstellung oder Lagerung eines Gegenstandes, die ein insgesamt L-förmiges Befestigungsorgan (20) mit regelmäßigem Querschnitt, das ein erstes Teil (20a, 20b) aufweist, das ein erstes Gewinde besitzt und dazu eingerichtet ist, sich in einem zweiten Gewinde zu erstrecken, das zu einem mit Muttergewinde versehenen Organ (15) gehört, und ein zweites Teil aufweist, das zum ersten Teil im wesentlichen in einem rechten Winkel angeordnet ist, wobei die Vorrichtung **dadurch gekennzeichnet ist, daß** sie außerdem eine Auflage (14) aufweist, die einerseits fest mit dem genannten, mit Muttergewinde versehenen Organ (15) verbunden ist und andererseits Ausbildungen (14a) aufweist, um das genannten Element (11) aufzunehmen, wobei dieses letztgenannte sich vom ersten Teil (20a) des Befestigungsorganes (20) unterscheidet.

2. Vorrichtung nach Anspruch 1, **dadurch gekennzeichnet, daß** eine Mutter (15), die das genannte erste Gewinde definiert, in die genannte Auflage (14) eingelassen ist.

3. Vorrichtung nach Anspruch 2, **dadurch gekennzeichnet, daß** die genannte Auflage einen Endkragen (14b) aufweist, auf dessen Höhe die Mutter (15) gelegen ist.

4. Vorrichtung nach einem der Ansprüche 1 bis 3, **dadurch gekennzeichnet, daß** das genannte Befestigungsorgan aus einer Gewindestange (20) besteht, die auf Höhe eines Knicks (20c) um 90° gebogen ist.

5. Vorrichtung nach Anspruch 4, **dadurch gekennzeichnet, daß** der erste Teil des genannten Befestigungsorgans einen ersten Abschnitt (20a), der über seinen gesamten Umfang mit einem Gewinde versehen ist, und einen zweiten Abschnitt (20b) aufweist, dessen Gewinde durch zwei parallele Flanken beschnitten ist, und daß der genannten Knick (20c) und der zweite Teil (20d) des Befestigungsorganes einen Vierkantquerschnitt aufweist.

6. Vorrichtung nach einem der Ansprüche 1 bis 5, **dadurch gekennzeichnet, daß** sie außerdem ein Befestigungsstück (30) mit einem insgesamt L-förmigen Profil aufweist, wovon ein Teil (30a) einen vertikalen Schlitz (30b) besitzt, der dazu eingerichtet ist, vom ersten Teil (20a, 20b) des genannten Befestigungsorganes (20) durchsetzt zu werden, und daß die Auflage (14b), das Befestigungsorgan (20) und das Befestigungsstück (30) dazu eingerichtet sind, mit den vier Seiten einer Stange (100a-100d) zusammenzuwirken, die zur genannten Struktur gehört.

7. Vorrichtung nach einem der Ansprüche 1-6, **dadurch gekennzeichnet, daß** sie außerdem zwei Befestigungsstücke (40, 50) aufweist, von denen ein ersten Stück (40) einen Sitz (42) zur Aufnahme des genannten zweiten Teils (20d) des Befestigungsorganes (20) aufweist, und ein zweites Stück (50) einen vertikalen Schlitz (52a) aufweist, der dazu bestimmt ist, durch den ersten Teil (20a, 20b) des Befestigungsorganes durchsetzt zu werden, und daß das erste (40) und zweite (50) Befestigungsstück, dazu eingerichtet sind, die vordere Umrandung (401a; 401b) eines Faches (400a; 400b) der genannten Struktur einzuklemmen.

8. Vorrichtung nach Anspruch 7, **dadurch gekennzeichnet, daß** das genannte, zweite Befestigungsstück (50) einen oberen, ebenen Teil (51) aufweist, der dazu eingerichtet ist, sich auf die obere Oberfläche des genannten Faches (400a; 400b) zu stützen.

9. Vorrichtung nach einem der Ansprüche 7 und 8, in Kombination mit Anspruch 3, **dadurch gekennzeichnet, daß** das genannte, zweite Befestigungsstück (50) eine vertikale Gleitfläche für den genannten Endkragen (14b) der Auflage (14) bildende Mittel aufweist, und daß der genannte vertikale Schlitz (52a) des zweiten Befestigungsstückes zu einem seiner Enden hin offen ist.

10. Vorrichtung nach einem der Ansprüche 7 bis 9, **dadurch gekennzeichnet, daß** das genannte erste Stück (40) mindestens einen im wesentlichen horizontalen Flügel (44, 45) aufweist, der sich vom genannten Sitz weg erstreckt und dazu eingerichtet ist, sich auf die Rückseite der genannten vorderen Umrandung (401a; 401b) des Fachs zu stützen.

11. Vorrichtung nach einem der Ansprüche 1 bis 10, **dadurch gekennzeichnet, daß** der Querschnitt des genannten Befestigungsorganes (20) kleiner ist als die Größe der kleinsten Perforierungen (202; 302), die in Bodenplatten (200) und/oder in Standard-Ankoppelungsmatten (300) ausgebildet sind, die zur Struktur gehören.

12. Vorrichtung nach Anspruch 3, **dadurch gekennzeichnet, daß** der Endkragen (14b) der Auflage (14) eine Breite aufweist, die größer ist als der größte Abstand zwischen den Flanken (305) der Standard-Ankoppelungsmatte (300), die zur Struktur gehört.

13. Vorrichtung nach einem der Ansprüche 1 bis 12, **dadurch gekennzeichnet, daß** das genannte Element in der Gruppe ausgewählt ist, die Träger, besonders die Arme (11) für Tafeln zur Anzeige, Signalisierung, Markierung oder Segmentation, die Ausstellungseinrichtungen für Gegenstände, die Vorsprünge von Fächern, die Umrahmungen von Fächern und Umhüllungen von Fächern, und die Träger für Proben, sowie Spender für Coupons und Prospekte aufweist.

## Claims

1. A fixing device for fixing an element (11) to a portion of a storage or article display structure, the device comprising a generally L-shaped fixing member (20) of regular cross-section, comprising a first portion (20a, 20b) possessing a first thread and suitable for extending inside a second thread belonging to a tapped member (15), and a second portion oriented substantially at right angles relative to the first portion, which device is **characterized in that** it further comprises a socket (14) both secured to said tapped member (15) and having arrangements (14a) for receiving said element (11), the element being distinct from the first portion (20a) of the fixing member (20).

2. A device according to claim 1, **characterized in that** a nut (15) defining said first thread is embedded in said socket (14).

3. A bracket according to claim 2, **characterized in that** said socket has an end flange (14b) at which the nut (15) is situated.

4. A device according to any one of claims 1 to 3, **characterized in that** said fixing member consists in a threaded rod (20) folded through 90° at a bend (20c).

5. A device according to claim 4, **characterized in that** the first portion of said fixing member comprises a first segment (20a) that is threaded over its entire periphery and a second segment (20b) whose thread is truncated by two parallel flanks, and **in that** said bend (20c) and the second portion (20d) of the fixing member are square in section.

6. A device according to any one of claims 1 to 5, **characterized in that** it further comprises a fixing part (30) of generally L-shaped profile, including a portion (30a) that possesses a vertical slot (30b) suitable for allowing the first portion (20a, 20b) of said fixing member (20) to pass therethrough, and **in that** the socket (14b), the fixing member (20), and the fixing part (30) are suitable for co-operating with the four sides of a bar (100a-100d) belonging to said structure.

7. A device according to any one of claims 1 to 6, **characterized in that** it further comprises two fixing parts (40, 50), a first part (40) having a housing (42) for receiving said second portion (20d) of the fixing member (20) and a second part (50) having a vertical slot (52a) for having the first portion (20a, 20b) of the fixing member pass therethrough, and **in that** the first and second fixing parts (40, 50) are suitable for clamping on the front rim (401a; 401b) of a shelf (400a; 400b) of said structure.

8. A device according to claim 7, **characterized in that** said second fixing part (50) has a plane top portion (51) suitable for pressing on the top surface of said shelf (400a; 400b).

9. A device according to claim 7 or claim 8 taken in combination with claim 3, **characterized in that** said second fixing part (50) includes means forming a vertical slideway for said flange (14b) of the socket (14), and **in that** said vertical slot (52a) of said second fixing part is open at one of its ends.

10. A device according to any one of claims 7 to 9, **characterized in that** said first part (40) has at least one essentially horizontal margin (44, 45) extending from said housing and suitable for bearing against the back of said front rim (401a; 401b) of the shelf.

11. A device according to any one of claims 1 to 10, **characterized in that** the section of said fixing member (20) is smaller than the size of the smallest perforations (202; 302) formed in back-plates (200) and/or in standard fastening posts (300) belonging to the structure.

12. A device according to claim 3, **characterized in that** the flange (14b) of the socket (14) is of a width greater than the largest gap between the flanks (305) of standard fastening posts (300) belonging to the structure.

13. A device according to any one of claims 1 to 12, **characterized in that** said element is selected from the group comprising supports, in particular brackets (11) for display, signaling, marking, or segmentation panels, display units for articles, forward extensions for shelves, frames for shelves, and decoration for shelves, and supports for samples, dispensers for coupons and leaflets.
